# FASCICULE DE BREVET EUROPEEN

(11) **EP 0 653 002 B1**
(45) Date de publication et mention de la délivrance du brevet: **03.09.1997**
(21) Numéro de dépôt: 92902356.2
(22) Date de dépôt: 05.12.1991
(51) Int. Cl.: E03D 5/012, E03D 11/10

(54) **DISPOSITIF D'EVACUATION POUR CUVETTE DE WATER-CLOSET EQUIPEE D'UN SIPHON**
VORRICHTUNG ZUR ENTLEERUNG EINES WASSERKLOSETTS AUSGERÜSTET MIT EINEM SIPHON
OUTLET DEVICE FOR A TOILET BOWL WITH A SIPHON TRAP

(43) Date de publication de la demande: 17.05.1995
(73) Titulaire: REBILLON, Georges, 35700 Rennes (FR)
(72) Inventeur: BANCE, Raymond, F-22590 Pordic (FR)
(74) Mandataire: Le Faou, Daniel
(86) Numéro de dépôt international: FR9100970
(87) Numéro de publication internationale: WO9311311

(56) Documents cités:
- DE-C- 4 743
- DE-C- 10 406
- FR-A- 2 442 927
- FR-A- 2 666 362
- GB-A- 2 134 145

## Description

La présente invention concerne un dispositif d'évacuation pour une cuvette de water-closet équipée d'un siphon.

Les cuvettes de W.C. sont généralement équipées d'un siphon monté sur le conduit évacuateur. Il s'agit d'un tube doublement coudé, ayant la forme générale d'un "S". Le siphon contient en permanence une réserve de liquide renouvelable qui constitue une barrière aux gaz, celle-ci interdisant notamment les remontées d'odeur du conduit évacuateur à la cuvette. C'est donc un élément indispensable sur le plan de l'hygiène et du confort des lieux d'aisance.

A chaque utilisation des W.C., les déjections tombent dans le liquide contenu dans le siphon, qu'il convient alors de remplacer.

Traditionnellement, pour qu'il fonctionne, un siphon doit préalablement être amorcé en étant chargé par sur-niveau d'une masse liquide (eau) suffisante pour compenser l'inertie du volume à vidanger et déclencher le processus d'échange. Complémentairement, cet apport d'eau doit être prolongé afin d'épurer le mélange eau usée/eau propre, compte-tenu de l'absence d'un différentiel notable de pression ou de densité entre ces deux liquides.

Il en résulte par conséquent une consommation d'eau importante, généralement de l'ordre de sept à douze litres, à chaque utilisation des W.C. Ce volume est bien supérieur au volume d'échange théoriquement nécessaire.

De plus, l'effet de chute de la masse d'eau dans le siphon et le temps élevé de remplissage du réservoir de la chasse-d'eau après usage sont des sources importantes de bruits, nuisibles sur le plan du confort acoustique.

Dans le document GB-A-2 134 145 est décrit un dispositif de Water-Closet équipé d'un organe obturateur mobile.

Celui-ci a la forme d'un tronçon de tube cylindrique se déplaçant dans un canal semi-cylindrique disposé au-dessous de l'ouverture d'évacuation de la cuvette. Une amenée d'eau est prévue dans le tube, pour chasser les déjections recueillies dans le canal.

Ce dispositif connu n'est pas équipé d'un siphon susceptible d'empêcher la remontée des odeurs. De plus, une masse d'air importante règne dans l'ensemble de dispositif, y compris dans la zone de vidange et dans le volet obturateur. A supposer qu'il soit équipé d'un siphon, le remplacement de la réserve d'eau contenue dans celui-ci ne pourrait donc pas être convenablement assuré. Il faudrait pour cela recourir à un agencement traditionnel, à effet de chasse.

L'invention a pour but essentiel d'éviter les inconvénients ci-dessus mentionnés en proposant un dispositif qui, tout en étant simple et peu coûteux, permette de remplacer rapidement et complètement - ou pratiquement complètement - l'eau usée présente dans le siphon, ceci avec une quantité d'eau réduite, substantiellement inférieure à celle qui est nécessaire dans les chasse-d'eau traditionnelles.

L'objectif principal de l'invention est donc d'économiser la consommation d'eau.

Un autre objectif est de réduire les nuisances acoustiques.

Ces résultats sont atteints, conformément à l'invention, grâce au fait que le dispositif comprend un volet obturateur mobile disposé entre la cuvette et le siphon, sensiblement dans le plan correspondant au niveau d'eau en équilibre dans le siphon, ainsi qu'un moyen d'amenée d'eau sous pression, juste sous le volet.

Par ailleurs, selon un certain nombre de caractéristiques préférentielles, mais non limitatives :
- le dispositif comporte un moyen de commande d'arrivée d'eau, tel qu'une vanne-pointeau, asservi à la fermeture du volet ;
- le dispositif comporte des moyens de commande volontaire, permettant d'actionner le volet à la main ou au pied ;
- le volet est une pièce creuse de forme plate, dont la face inférieure est garnie d'une série de trous, et l'arrivée d'eau se fait à l'intérieur du volet, de sorte que l'eau est injectée dans le siphon à travers ces trous ;
- le dispositif comporte des moyens additionnels d'amenée d'eau à la partie basse du siphon.

D'autres caractéristiques et avantages de l'invention apparaîtront de la description et des dessins annexés qui en représentent des modes de réalisation préférentiels.

Sur ces dessins :

La figure 1 est une coupe verticale d'une cuvette de W.C. équipée d'un siphon et pourvue d'un dispositif d'évacuation conforme à l'invention, le volet obturateur étant en position inactive (rétractée).

La figure 2 est une vue partielle similaire à la figure 1, mais montrant le volet en position active (position d'obturation).

La figures 3 montre, en coupe, une variante du volet obturateur.

La figure 4 est une vue schématique illustrant la possibilité d'une amenée d'eau additionnelle dans le siphon.

A la figure 1 on a désigné par la référence 1 une cuvette de w.C., de type traditionnel, dont l'ouverture d'évacuation 10 se raccorde à un siphon de vidange 2. Celui-ci, également de type connu, est un tube doublement coudé ayant la forme générale d'un "S". Il comprend une partie descendante 20, un coude inférieur 21, une partie remontante 20', un coude supérieur 22, et un conduit d'évacuation 23 relié à l'égout.

Comme cela est bien connu, on établit à l'intérieur du coude inférieur 21 une réserve d'eau E, dont le niveau d'équilibre correspond au plan (horizontal) référencé P.

Ce dernier est à fleur de la paroi de fond 220 du coude supérieur 22.

L'eau E contenue dans le siphon 2 constitue une barrière empêchant les gaz de circuler entre la cuvette 1 et le conduit 23, ce qui évite notamment la remontée des odeurs d'égout.

Au fond de la cuvette 1 est monté un volet mobile 3. Celui-ci consiste en une plaquette qui peut coulisser dans un guide approprié 11 formant partie intégrante de la cuvette. Il se déplace dans un plan horizontal qui, selon une caractéristique essentielle de l'invention, correspond au plan P ci-dessus défini.

Plus précisément, la face inférieure de la plaquette 3 se trouve dans le plan P ou très légèrement - par exemple à une distance de l'ordre de 1 mm - au-dessus de ce plan.

Le volet 3 peut occuper sélectivement deux positions extrêmes, à savoir :
- une première position, escamotée, correspondant à la figure 1, dans laquelle elle est rétractée à l'intérieur du guide 11, laissant dégagée l'ouverture 10 de sortie de cuvette ;
- une seconde position, active, correspondant à la figure 2, dans laquelle elle obture l'ouverture 10.

Le volet 3 est solidaire d'une tige de commande 30 qui ressort du guide 11 en traversant un bouchon d'étanchéité approprié 12.

Le déplacement de la tige 30 (et du volet 3) s'opère par un levier 6 qui est articulé autour d'un axe monté sur la cuvette et dont l'extrémité haute porte une poignée de manoeuvre 61. L'extrémité basse 60 du levier 6 porte une lumière recevant une broche 31 solidaire de la tige 30.

En actionnant le levier de manoeuvre dans un sens, comme cela est symbolisé par la flèche F à la figure 2, on déplace le volet dans le sens de sa fermeture. Inversement, en l'actionnant dans l'autre sens (flèche F', figure 1), on provoque l'ouverture du volet.

Le dispositif comporte également un système d'amenée d'eau comprenant un conduit 50 d'eau sous pression (à la pression du réseau) et un distributeur 5 (gicleur d'injection). Juste en vis-à-vis du volet 3 est disposée une vanne-pointeau 4 apte à commander l'admission d'eau dans le conduit 50. La vanne 4 possède un palpeur 40 qui se trouve actionné lorsque le volet 3 atteint sa position de fermeture, ce qui provoque alors l'ouverture de la vanne-pointeau et l'injection d'eau dans le siphon par le distributeur 5.

Cette injection se fait juste au-dessous du volet 3, de préférence obliquement contre la face inférieure du volet.

De préférence, il est prévu aussi des moyens d'amenée d'eau dans la cuvette 1, destinés à assurer le nettoyage de la paroi de la cuvette. Ces moyens, qui n'ont pas été représentés sur les dessins pour ne pas les alourdir inutilement, sont alors avantageusement alimentés aussi par la vanne 4.

Le volet 3 est normalement ouvert, rétracté dans son guide 11.

A l'usage, les déjections tombent à travers l'ouverture 10 dans l'eau E contenue dans le siphon.

Après usage, l'utilisateur actionne le levier 6, dans le sens de la flèche F (figure 2).

Le volet 3 se déplace alors horizontalement et vient obturer l'orifice 10. Il n'y a pas - ou pratiquement pas - de coussin d'air intercalé entre la réserve d'eau et le volet, du fait que celui-ci se trouve dans le plan P.

En fin de course de fermeture, le volet commande l'ouverture de la vanne 4, provoquant l'arrivée d'eau par le distributeur 5. Ce courant d'eau sous pression refoule la masse d'eau usée E, comme cela est symbolisé par les flèches f à la figure 2.

Du fait de l'absence de coussin d'air, ce refoulement s'opère de manière franche et naturelle.

La présence d'une masse d'air aurait donné au fluide du siphon une élasticité engendrant des perturbations dans l'opération de chasse, et aurait entraîné un mélange des deux liquides.

Selon l'invention, l'eau sous pression qui est apportée pousse directement la réserve d'eau usée et, en théorie, il suffit d'un volume d'eau nouvelle égal à celui de la réserve pour la remplacer.

En pratique, trois à cinq litres d'eau environ suffisent, ce qui permet de réduire considérablement la consommation.

Dans la variante de la figure 3, le volet obturateur 7 a la forme d'une pomme de douche aplatie. Il s'agit d'une plaquette creuse dont la face inférieure est garnie d'une série de trous 72. Le volet 7 est solidaire d'une tige de commande 70 reliée par une broche 71 à un mécanisme de manoeuvre non représenté, à levier ou à pédale.

La tige 70 est percée d'un canal permettant l'alimentation en eau sous pression à partir d'un tuyau 50'. Ce dernier est flexible pour ne pas contrarier les mouvements du volet.

Grâce à cet arrangement, l'eau sous pression arrive dans le siphon sous forme de pluie, les différents jets étant régulièrement répartis, ce qui permet d'améliorer encore le refoulement.

Dans le mode de mise en oeuvre de l'invention illustré schématiquement à la figure 4, il est prévu une arrivée d'eau additionnelle dans le siphon.

En plus de l'arrivée sous le volet 3 (ou dans le volet 7), qui génère un flux d'eau pure figuré par les flèches g, une conduite 80 alimente la partie inférieure du siphon 2 (flèches h). Cette arrivée d'eau supplémentaire est avantageusement commandée aussi par la vanne-pointeau 4.

L'action conjuguée des arrivées 50 et 80 favorise encore le refoulement de l'eau résiduelle hors du siphon. Les valeurs relatives des débits des deux arrivées d'eau peuvent être adaptées aux besoins, si on prévoit des gicleurs réglables ou interchangeables.

Pour arrêter l'arrivée (ou les arrivées) d'eau, il suffit à l'usager d'ouvrir le volet en repoussant le levier 6 (flèche F', figure 1). Le palpeur 40 étant désactivé, la vanne 4 se ferme. Le bruit engendré par l'injection d'eau cesse aussi, bien entendu, immédiatement. Ceci est appréciable pour le confort.

De préférence, le volet est monté dans le dispositif de manière à être facilement démontable. Il est ainsi aisé de le remplacer périodiquement (après usure).

Il pourrait être prévu un mécanisme à temporisation, de type connu en soi, assurant la réouverture automatique du volet au bout d'un temps prédéterminé (qui correspond à une vidange assurée du siphon).

## Revendications

1. Dispositif d'évacuation pour cuvette de Water-Closet équipée d'un siphon, comprenant un volet obturateur mobile (3, 7) caractérisé par le fait que le volet est disposé entre la cuvette et le siphon, sensiblement dans le plan (P) correspondant au niveau d'eau en équilibre dans le siphon (2), ainsi qu'un moyen (5) d'amenée d'eau sous pression, juste sous le volet (3, 7).

2. Dispositif selon la revendication 1, caractérisé par le fait qu'il comporte un moyen (4) de commande d'arrivée d'eau, tel qu'une vanne-pointeau, asservi à la fermeture du volet (3, 7).

3. Dispositif selon l'une des revendications 1 ou 2, caractérisé par le fait qu'il comporte des moyens de commande volontaire (6), permettant d'actionner le volet (3, 7) à la main ou au pied.

4. Dispositif selon l'une des revendications 1 à 3, caractérisé par le fait que le volet (7) est une pièce creuse de forme plate, dont la face inférieure est garnie d'une série de trous (72), et que l'arrivée d'eau se fait à l'intérieur du volet, de sorte que l'eau est injectée dans le siphon à travers ces trous (72).

5. Dispositif selon l'une des revendications 1 à 4, caractérisé par le fait qu'il comporte des moyens additionnels (80) d'amenée d'eau à la partie basse du siphon (2).

## Patentansprüche

1. Vorrichtung zur Entleerung eines Wasserklosetts, das mit einem Siphon ausgerüstet ist, mit einer beweglichen Verschlußklappe (3, 7), dadurch gekennzeichnet, daß die Klappe zwischen dem Becken und dem Siphon angeordnet ist, im wesentlichen in der Ebene (P), die dem Gleichgewichts-Wasserstand im Siphon (2) entspricht, sowie mit einer Einrichtung (5) für Wasserzufuhr unter Druck direkt unter der Klappe (3, 7).

2. Vorrichtung nach Anspruch 1, dadurch gekennzeichnet, daß sie eine Einrichtung (4) zur steuerung des Wasserzulaufs umfaßt, so wie ein Nadelschieber, welche abhängig vom Schließen der Klappe (3, 7) geregelt ist.

3. Vorrichtung nach einem der Ansprüche 1 oder 2, dadurch gekennzeichnet, daß sie Mittel zur willkürlichen Steuerung (6) umfaßt, die es erlauben, die Klappe (3, 7) per Hand oder Fuß zu betätigen.

4. Vorrichtung nach einem der Ansprüche 1 bis 3, dadurch gekennzeichnet, daß die Klappe (7) ein eben geformter Hohlkörper ist, dessen Unterseite mit einer Reihe von Löchern (72) versehen ist, und daß die Wasserzufuhr im Inneren der Klappe stattfindet, so daß das Wasser durch die Löcher (72) in den Siphon eingespritzt wird.

5. Vorrichtung nach einem der Ansprüche 1 bis 4, dadurch gekennzeichnet, daß sie zusätzliche Mittel (80) für die Wasserzufuhr in den unteren Teil des Siphons (2) umfaßt.

## Claims

1. Disposal device for a lavatory pan equipped with a water trap comprising a moveable closure shutter (3, 7), characterized in that the shutter is arranged between the pan and the water trap, substantially in the plane (P) corresponding to the equilibrium water level in the water trap (2), and a pressurized-water supply means (5) just below the shutter (3, 7).

2. Device according to Claim 1, characterized in that it includes a water-intake command means (4), such as a needle valve, slaved to the closing of the shutter (3, 7).

3. Device according to one of Claims 1 or 2, characterized in that it includes voluntary command means (6) permitting actuation of the shutter (3, 7) using the hand or the foot.

4. Device according to one of Claims 1 to 3, characterized in that the shutter (7) is a hollow component of flat shape, the lower face of which has a series of holes (72), and in that the water intake is via the inside of the shutter such that the water is injected into the water trap through these holes (72).

5. Device according to one of Claims 1 to 4, characterized in that it includes additional means (80) for supplying water to the bottom part of the water trap (2).
